# EUROPÄISCHE PATENTSCHRIFT

(11) **EP 0 036 028 B1**
(45) Veröffentlichungstag und Bekanntmachung des Hinweises auf die Patenterteilung: **26.10.1983**
(21) Anmeldenummer: 80101318.6
(22) Anmeldetag: 13.03.1980
(51) Int. Cl.: B63H 23/30

(54) **Schiffsantrieb mit hydrodynamischer Kupplung**
Ship's propulsion with fluid coupling
Transmission pour bateaux comprenant un accouplement hydraulique

(43) Veröffentlichungstag der Anmeldung: 23.09.1981
(73) Patentinhaber: AKTIEN-GESELLSCHAFT "WESER", D-2800 Bremen 21 (DE)
(72) Erfinder: Schneider, Heinz, D-2800 Bremen (DE)

## Beschreibung

Die Erfindung betrifft einen Schiffsantrieb mit einer zwischen einer Antriebsmaschine und einem Getriebe angeordneten hydrodynamischen Kupplung, deren Primärschaufelrad und Sekundärschaufelrad in einem gemeinsammen Gehäuse umlaufen und durch ihre Querbeweglichkeit gegeneinander Verlagerungen der Welle der Antriebsmaschine und der Eingangswelle des Getriebes kompensieren, wobei das Primärschaufelrad auf einer mit der Antriebsmachine kuppelbaren Welle angeordnet ist und getrennte Fundamente zur Verankerung der Antriebsmaschine sowie des Getriebes vorgesehen sind.

In bisherigen Anordnungen ist die Welle des Primärschaufelrades im Gehäuse der Kupplung gelagert, und zwar koaxial zu der in dem gleichen Gehäuse auf der gegenüberliegenden Seite gelagerten Welle des Sekundärschaufelrades. Das Gehäuse selbst ruht entweder auf einem eigenen Fundament (DE-C-2490313), welches von den Fundamenten der Antriebsmaschine und des Getriebes unabhängig ist, oder ist mit dem Getriebegehäuse fest verbunden (DE-C-1817532).

Wärmebewegungen des Schiffskörpers und der Teile der Wellenleitung in Achsrichtung der Wellenleitung wirken bei bekannten Anordnungen als Axialschubkräfte auf die Lager der Wellen sowohl auf der Primärseite als auch auf der Sekundärseite.

Bei einer weiteren aus der DE-C-390775 bekannten Anordnung gemäß den Merkmalen des Oberbegriffs des Patentanspruchs sind die hydrodynamischen Kupplungen quer zu den Wellen der Antriebsmaschinen genügend nachgiebig, so daß Verlagerungen der Wellen der Antriebsmaschinen gegenüber der Ritzelwelle des Getriebes nicht nachteilig auf das Getriebe wirken können. Eine solche Anordnung ist nicht nur mit Rücksicht auf die Abnutzung der Lager, sondern auch in Anbetracht der bei den verschiedenen Beladungszuständen des Schiffes und bei schwerem Wetter auftretenden Verbiegungen des Schiffskörpers vorteilhaft.

Es ist Aufgabe der Erfindung, durch eine Änderung der Konstrucktion das Ausrichten des Getriebes und der Antriebsmaschine zu erleichtern und eine Kompensation der Relativbewegungen zwischen dem Motor und der Kupplung in der Weise zu erreichen, daß ein nachteiliger Einfluß auf die Lager der Kupplung vermieden wird.

Diese Aufgabe wird erfindungsgemäß dadurch gelöst, daß die Welle des Primärschaufelrades ein direkt auf dem Fundament der Antriebsmaschine abgestütztes Lager aufweist und in dem Gehäuse der hydrodynamischen Kupplung eine radial und axial begrenzt bewegliche Durchführung mit Abdichtung vorgesehen ist. Diese Lösung nutzt für die Kompensation der Relativbewegungen, zum Beispiel infolge von Temperaturdifferenzen, den Spielraum in der Kupplung aus, der den beiden Schaufelrädern für die Funktion der Kupplung aus anderen Gründen zugeordnet wird. Ein besonderer Vorteil liegt darin, daß die primärseitig in dem aus der Antriebsmaschine, dem Primärschaufelrad und der Verbindungswelle gebildeten Teilaggregat eine Verlagerung, zum Beispiel eine Wärmebewegung, möglich ist, die unabhängig von der Verlagerung des sekundärseitigen Teilaggregats aus Getriebe, Kupplungsgehäuse und Sekundärschaufelrad erfolgen kann, so daß Zusatzkräfte auf das Lager der Primärwelle entfallen. Zur Abdichtung des Kupplungsgehäuses gegenüber dem Lager der Welle des Primärschaufelrades sind Dichtungen geeignet, die in Grenzen Radial- und Axialbewegungen unter Aufrechterhaltung der Dichtungswirkung zulassen. Von erheblichem Vorteil ist schließlich die durch die vorgeschlagene Lagerung erreichte größere Elastizität der Antriebsanlage bei Verformungen des Schiffskörpers, zum Beispiel im Seegang oder durch unterschiedliche Beladungszustände des Schiffes.

Zur näheren Erläuterung des Erfindungsgegenstandes ist auf der Zeichnung ein Ausführungsbeispiel schematisiert dargestellt.

Auf getrennten Fundamenten 1 und 2 sind das Getriebegehäuse 3 bzw. die Antriebsmaschine 4, zum Beispiel ein Antriebsmotor, verankert. Mit dem Getriebegehäuse 3 ist das Gehäuse 5 der hydrodynamischen Kupplung starr verbunden. Das in dem Kupplungsgehäuse 5 umlaufende Primärschaufelrad 6 ist mittels einer Welle 7 mit der Abtriebswelle 8 der Antriebsmaschine 4 verflanscht. Diese Welle weist ein von dem Kupplungsgehäuse 5 unabhängiges Lager 9 auf, welches ebenfalls auf dem Fundament 2 der Antriebsmaschine 4 abgestützt ist. Das Primärschaufelrad 6, die Welle 7 und die Welle 8 bilden somit ein Teilaggregat, welches sich infalge der radial und axial beweglichen Durchführung unabhängig von anderen Teilen verlagern kann. Das Sekundärschaufelrad 11 ist auf der Ritzelwelle 12 des Getriebes angeordnet, dessen Abtriebswelle mit der Wellenleitung des Schiffes verflanscht ist. Die Ritzelwelle 12, das Getriebe mit dem Gehäuse 3 und das Sekundärschaufelrad 11 bilden ebenfalls ein Teilaggregat. Der Spielraum in der Kupplung zwischen dem Primärschaufelrad 6 und dem Sekundärschaufelrad 11 trennt beide Aggregate. Gegenüber dem Kupplungsgehäuse 5 ist das Lager 9 abgedichtet. Dazu eignen sich Dichtungen, welche radial und axial einen begrenzten Spielraum zulassen. Die Verlagerungen der beiden Teilaggregate bzw. ihrer Teile werden somit durch die Dichtung und dem Spielraum in der Föttinger-Kupplung kompensiert, ohne daß zusätzlich Kräfte den Betrieb der Antriebsanlage beeinflussen. Eine biegeelastische Doppelkupplung für den Radial-und Axialversatz ist nicht erforderlich.

## Patentansprüche

Schiffsantrieb mit einer zwischen einer Antriebsmaschine (4) und einem Getriebe (3) angeordneten hydrodynamischen Kupplung (5), deren Primärschaufelrad (6) und Sekundärschaufelrad (11) in einem gemeinsamen Gehäuse umlaufen und durch ihre Querbeweglichkeit gegeneinander Verlagerungen der Welle (8) der Antriebsmaschine (4) und der Eingangswelle (12) des Getriebes (3) kompensieren, wobei das Primärschaufelrad (6) auf einer mit der Antriebsmaschine verbindbaren Welle (7) angeordnet ist und getrennte Fundamente (1, 2) zur Verankerung der Antriebsmaschine und des Getriebes vorgesehen sind, dadurch gekennzeichnet, daß die Welle (7) des Primärschaufelrades (6) nur ein einziges direkt auf dem Fundament (2) der Antriebsmaschine (4) abgestütztes Lager (9) aufweist und daß für die Welle (7) des Primärschaufelrades (6) in dem Gehäuse (5) der hydrodynamischen Kupplung eine radial und axial bewegliche Durchführung (10) mit einer Abdichtung vorgesehen ist.

## Revendications

Système de propulsion de navire comprenant un accouplement (5) hydrodynamique disposé entre une machine motrice (4) et un mécanisme à engrenages (3), et dont la roue à aubes primaire (6) et la roue à aubes secondaire (11) tournent dans un carter commun et compensent, par leur mobilité transversale l'une par rapport à l'autre, les décalages de l'arbre (8) de la machine motrice (4) et de l'arbre d'entrée (12) du mécanisme à engrenages (3), la roue à aubes primaire (6) étant disposée sur un arbre (7) pouvant être relié à la machine motrice, et la machine motrice et le mécanisme à engrenages étant ancrés dans des fondations distinctes (1, 2), caractérisé en ce que l'arbre (7) de la roue à aubes primaire (6) n'a qu'un seul palier (9), qui s'appuie directement sur la fondation (2) de la machine motrice (4) et en ce qu'est prévu, pour l'arbre (7) de la roue à aubes primaire (6), dans le carter (5) de l'accouplement hydrodynamique, un passage (10) mobile radialement et axialement et pourvu d'un dispositif d'étanchéité.

## Claims

A ship's drive having between a drive unit (4) and a gearbox (3) a hydrodynamic coupling (5) arranged, the primary paddle wheel (6) and the secondary paddle wheel (11) of which revolve in a common housing and owing to their lateral mobility relative to one another compensate for displacement of the shaft (8) of the drive unit (4) and of the input shaft (12) of the gearbox (3), whereby the primary paddle wheel (6) is arranged on a shaft (7) connectable with the drive unit and separate bed-plates (1, 2) for anchoring the drive unit and the gearbox are envisaged, a feature of which is, that the shaft (7) of the primary paddle wheel (6) has only one single bearing (9) supported directly on the bedplate (2) of the drive unit (4) and that for the shaft (7) of the primary paddle wheel (6) in the housing (5) of the hydrodynamic coupling a radially and axially movable collar (10) having a seal is envisaged.
